# EUROPÄISCHE PATENTSCHRIFT

(11) **EP 0 982 456 B1**
(45) Veröffentlichungstag und Bekanntmachung des Hinweises auf die Patenterteilung: **03.11.2004**
(21) Anmeldenummer: 99116954.1
(22) Anmeldetag: 27.08.1999
(51) Int. Cl.: E05D 13/00, E05F 15/16

(54) **Einblatt-Überkopftor mit einer über ein Hebelwerk wirkenden Gewichtsausgleichseinrichtung**
Single panelled overhead door with a counterbalancing device using a lever mechanism
Porte basculante à panneau unique avec dispositif d'équilibrage utilisant un mécanisme de levier

(30) Priorität: 28.08.1998 DE 29815487 U
(43) Veröffentlichungstag der Anmeldung: 01.03.2000
(73) Patentinhaber: HÖRMANN KG AMSHAUSEN, 33803 Steinhagen/Westf. (DE)
(72) Erfinder: Hörmann, Dipl.-Ing. Thomas J., 66606 St. Wendel (DE)
(74) Vertreter: Kastel, Stefan Dipl.-Phys.

(56) Entgegenhaltungen:
- DE-U- 9 211 861
- FR-A- 2 348 352

## Beschreibung

Die Erfindung betrifft ein Einblatt-Überkopftor mit einer über ein Hebelwerk wirkenden Gewichtsausgleicheinrichtung, nach dem Oberbegriff des beigefügten Anspruchs 1.

Solche Tore sind beispielsweise in Form von Kipp- oder Schwenktoren für Garagentore aus der DE 92 11 861 U1 bekannt. Bei ihnen ist an den seitlichen Zargenholmen jeweils ein Hebel in Form einer Gelenkstange schwenkbar gelagert. An dem anderen Hebelarm dieses Hebels greift ein am Fuß der Zarge verankertes Dehnungsfederelement, also beispielsweise ein Paket von Schraubenzugfedern, an. Die Verbindung zwischen dem oberen Ende des Dehnungsfederelementes und dem hinteren Hebelarm erfolgt dabei über ein Federband. Dies soll im hier vorliegenden Sinne nicht etwa ein elastisch federndes Band bezeichnen, sondern soll ganz allgemein als längliches Verbindungsstück zwischen dem Dehnungsfederelement und dem hinteren Hebelarm verstanden werden. Das Federband ist insofern also gerade nicht elastisch ausgeführt, sondern starr und steif genug, um die auftretenden Zugkräfte als auch die dabei auftretenden Querkräfte zu übertragen.

Bekannte Überkopftore der eingangs erwähnten Art werden aufgrund der Federaufhängung, wenn das Tor verriegelt ist, immer ein wenig entgegen diese Verriegelung aus der Schließlage heraus vorgespannt. Dies ist zwar ganz vorteilhaft bei Handbetrieb, bei Motorbetrieb des Tores aber bisweilen störend, da der Motor beim Schließen des Torblatts entgegen diese Vorspannung arbeiten muß und das Tor in geschlossenem Zustand immer gegen diese Vorspannung festhalten muß.

Bei dem aus der oben erwähnten DE 92 11 861 U1 bekannten Schwingtor ist vorgesehen, daß das Federband derart angeordnet und/oder ausgebildet ist, daß es um das Hebellager herumführbar ist, so daß der Hebel bei geschlossenem Torblatt mit einem durch die oder nahe der Schwenkachse des Hebels vorbei führenden Vorspannkraftfluß beaufschlagbar ist.

Das Federband, d.h. die längliche Federanschlußeinrichtung, die bei der hier vorligenden Erfindung auch ein Lochband oder dergleichen Einstelleinrichtung zum Einstellen der Zugkraft aufweisen kann, kann durch diese aus der DE 92 11 861 bekannte Maßnahme viel näher als bisher an die Zarge heran geführt werden, da es um das ansonsten störende Hebellager oder einen Lagerbock herumreicht. Da das Federband oder zumindest der Teilabschnitt desselben, an welchem das Dehnungsfederelement angreift, näher an der Zarge anordenbar ist, kann der Hebel auch steiler oder auch gerade von unten beaufschlagt werden. D.h. die Zugfeder greift ohne oder praktisch ohne Querkomponente an dem Hebel an. Das Feder-Hebel-System kann sogar so ausgebildet werden, daß es sich bei geschlossenen Torblatt im oder nahe am oberen Totpunkt befindet. Da keine Querkraft auf den Hebel wirkt, übt dieser auch keine Querkraft auf das Torblatt aus, d.h. das Torblatt läßt sich in der Nähe seiner Schließstellung ohne Vorspannung ganz leicht bewegen, es kann insbesondere ganz leicht durch einen Motor geschlossen werden.

Bei der bekannten Ausführung weist das Federband eine Einbuchtung, derander soll hier eine Ausnehmung, ein Einschnitt, ein konkaver Bogen, ein Dom oder eine Vertiefung oder dergleichen verstanden werden, auf, in der das Hebellager aufnehmbar ist, wenn sich das Federband durch die Schließbewegung des Tores in die Nähe der Zarge bewegt.

Bei dem bekannten Tor ist weiter auch eine Torvorspannungseinstelleinrichtung vorgesehen ist, mit der die Vorspannung des geschlossenen Torblatts aus der Schließlage heraus einstellbar ist. Hierzu ist bei der DE 92 11 861 U1 als wesentliche Maßnahme angegeben, dass das Federband nicht direkt, sondern über ein drehbares Gelenkteil, das selbst als Doppelhebel ausgebildet ist, an den Hebel angelenkt ist. Das Gelenkteil, an dem einenends der Hebel und anderenends das Federband jeweils drehbar angelenkt sind, liegt in der Schließlage des Tores an einem Anschlagbolzen so an, dass es das Federband von dem Hebelarm in Abstand hält und in eine Schräglage bringt. Durch Hülsen mit unterschiedlichem Durchmesser, die auf den Anschlagbolzen aufgesetzt werden, lässt sich die Schließlage des Gelenkteiles verändern und damit der Abstand des Federbandes von dem Hebelarm vergrößern. Dadurch ist die Vorspannung des geschlossenen Torblattes einstellbar. Jedoch ist mit dem Gelenkteil ein zusätzliches bewegliches Bauteil notwendig, das die ganze Kraft des Federelements der Gewichtsausgleichseinrichtung übertragen muss und daher entsprechend aufwändig konstruiert sein muss.

Aufgabe der Erfindung ist es ein Tor mit den Merkmalen des Oberbegriff des Anspruches 1 derart zu verbessern, dass es leichter an einen Motorbetrieb anpassbar ist.

Diese Aufgabe wird durch ein Tor mit den Merkmalen des beigefügten Anspruchs 1 gelöst.

Vorteilhafte Ausgestaltungen der Erfindung sind in den Unteransprüchen angegeben.

Die Einbuchtung des Federbandes ist gemäß einer vorteilhaften Ausgestaltung der Erfindung dadurch gebildet, dass das Federband in sich gestuft ist, also zum Beispiel wie ein gestrecktes Z" ausgebildet ist, wobei an der Unterseite der Stufe die Einbuchtung gebildet ist. Andererseits könnte das Federband aber auch einen Knick, eine Abrundung oder eine Abwinklung aufweisen, soweit damit Platz für das Hebellager oder einen dieses tragenden Lagerbock geschaffen wird, so daß das Federband nahe der Zarge angeordnet sein kann und insbesondere einen zum Zargenholm nahezu parallel verlaufenden Kraftfluß übertragen kann.

Wie bereits erwähnt kann die ansonsten übliche Vorspannung des verriegelten Tors aus seiner Schließlage heraus in einen leicht geöffneten Zustand für den Handbetrieb durchaus erwünscht sein. Aus diesem Grund wird bei der Erfindung eine solche Torvorspannung über eine entsprechende Einrichtung einstellbar ist. Erfindungsgemäß kann man die Einbuchtung wieder eliminieren, so daß sich das Federband an dem Hebellager abstützt. So ist bei einer vorteilhaften Ausführungsform eine Abstützeinrichtung für das Federband vorgesehen, die sich am Hebellager abstützst. Durch eine solche Abstützung ist dann das Federband in gewisser Weise bei Schließlage des Torblattes zur Zarge geneigt ausgebildet. Das Dehnungsfederelement zieht nicht nur gerade nach unten, sondern auch mit einer Querkomponente. Diese Querkomponente wird durch das Federband, das durch die Abstützung wie ein Übertragungshebel wirkt, auf den Hebel und von da auf das Torblatt übertragen. Durch Einstellen des Neigegrads oder des Abstützpunktes kann man den Betrag der Querkomponente einstellen. Eine entsprechende Abstützeinrichtung für das Federband umfaßt demgemäß vorzugsweise Unterlegeinrichtungen oder einen in seiner Anschlagtiefe einstellbaren Anschlagstift. Insbesondere ist zum Ausbilden eines solchen Stifts eine Einstellschraube vorgesehen, die in eine Gewindebohrung in dem Federband eingreift und dort über eine Kontermutter in gewünschter Lage arretierbar ist. Andererseits könnte aber auch das Federband durch ein flacher verlaufendes Austauschfederband, eines ohne Einbuchtung oder sogar eines mit einer Ausbuchtung zu dem Hebellager hin ausgetauscht werden.

Ausführungsbeispiele der Erfindung werden nachstehend anhand der beigefügten Zeichnung näher erläutert. Darin zeigt:
- Fig. 1: eine teilweise weggeschnittene perspektivische Innen- oder Rückansicht eines Bereichs einer unteren Ecke eines einblattigen Überkopf-Schwenktores für eine Garage oder der-gleichen in einer ersten Ausführungsform sowie einen vergrößerten Detailausschnitt davon,
- Fig. 2: eine teilweise weggeschnittene perspektivische Innen- oder Rückansicht eines oberhalb der Ecke von Fig. 1 gelegenen Seitenbereichs des Schwenktores von Fig. 1 sowie eine vergrößerte Detailansicht eines darin umkreisten Detailbereichs,
- Fig. 3: eine Ansicht vergleichbar mit der von Fig. 2, wobei das Schwenktor zusätzlich mit einer Torvorspannungseinstelleinrichtung versehen ist, mit einer Detailansicht dieser Einrichtung,
- Fig. 4: eine teilweise weggeschnittene perspektivische Innen- oder Rückansicht eines oberhalb des in den Fig. 2 oder 3 gezeigten Seitenbereiches gelegenen weiteren Seitenbereichs des Schwenktores mit vier Detailansichten,
- Fig. 5: teilweise weggeschnittene perspektivische Ansicht von vorne (außen) auf den in Fig. 4 gezeigten Bereich eines Zargenholms des Schwenktores,
- Fig. 6: eine teilweise weggeschnittene perspektivische Innen- oder Rückansicht auf eine obere Ecke des Schwenktores,
- Fig. 7: eine der Darstellung in Fig. 2 vergleichbare Ansicht eines Schwenktores in einer zweiten Ausführungsform bei geschlossenem Torblatt mit einer Detailansicht,
- Fig. 8: eine Darstellung ähnlich wie in Fig. 7, jedoch mit leicht geöffnetem Torblatt und ohne Detailansicht,
- Fig. 9: eine teilweise weggeschnittene perspektivische Rückansicht auf den auch in Fig. 2 gezeigten Seitenbereich des Schwenktores von Fig. 2 in einem vormontierten, für den Transport vom Hersteller zur Baustelle zusammengelegten Zustand, und die
- Fig. 10 bis 13: mit den Darstellungen in den Fig. 1, 2, 3 bzw. 9 vergleichbare Ansichten eines Schwenktores in einer dritten Ausführungsform.

In den Fig. sind jeweils Teilbereiche oder Teilelemente von Schwenktoren 100, 200, 300 für Garagen dargestellt. Die dargestellten Schwenktore 100, 200, 300 weisen jeweils eine Zarge 1 und ein über Kopf bewegbares Torblatt 2 auf. Das Torblatt 2 ist im eingebauten Zustand am oberen Bereich über Rollen 3 (Fig. 6) in an der Decke oder dergleichen der Garage in horizontaler Richtung in nicht dargestellter aber hinlänglich bekannter Weise befestigten Laufschienen 4 geführt. Zum Öffnen schwenkt das Torblatt 2 derart auf, daß es mit seiner unteren Kante 2a einen aus der Toröffnung nach außen reichenden Bogen beschreibt, bis es in seine im wesentlichen durch die Laufschienen 4 definierte weitgehend horizontale Öffnungslage gelangt. Diese Schwenkbewegung über Kopf nach oben wird durch ein Schwenkhebelwerk 5 geführt, das an jedem Seitenbereich des Schwenktores 100, 200, 300 einen an dem jeweiligen seitlichen Zargenholm 6 gelagerten Schwenkhebel 7 und eine Gewichtsausgleichseinrichtung 8 umfaßt.

Der Schwenkhebel 7 greift mit seinem einen Ende 9 an der unteren Ecke 10 des Torblatts 2 an (siehe z.B. Fig. 1). Der Schwenkhebel 7 ist an einem Lagerbock 11 zum Schwenken um eine Schwenkachse A gelagert (Fig. 2). An dem anderen Ende 12 des Schwenkhebels 7 ist ein Hebelarmlager 13 vorgesehen, an dem die Gewichtsausgleicheinrichtung 8 zum Ausgleichen des Torblattgewichts angreift.

Die Gewichtsausgleichseinrichtung 8 weist ein Dehnungsfederelement 14, und ein Federband 15 zum einstellbaren Befestigen des Dehnungsfederelements 14 an dem Ende 12 des Schwenkhebels 7 auf. Das Dehnungsfederelement 14 wird bei den dargestellten Ausführungen durch ein Federpaket gebildet und weist mehrere parallel angreifende Schraubenzugfedern 16, 16' auf, die über Zuganker 17, 17' und 18, 18' gemeinsam an der Zarge 1 (siehe Fig. 1, 10) bzw. dem Federband 15 (z.B. Fig. 2, 11) befestigt sind. Die erste, in den Fig. 1 bis 6 gezeigte und die dritte, in den Fig. 10 bis 13 gezeigte Ausführungsform 100, 300 des Schwenktores unterscheiden sich im wesentlichen nur durch die Anzahl und Art ihrer Schraubenzugfedern 16, 16' und durch ihre jeweils angepaßten Zuganker 17, 18 bzw. 17', 18'.

Die einzelnen Teilelemente 1, 2 und 5 des Schwenktores 100, 200, 300, also die Zarge 1, das Torblatt 2 und das Schwenkhebelwerk 5, bewegen sich im Zuge der Öffnungsund Schließbewegung relativ zueinander. Um die einzelnen Teilelemente 1, 2 und 5 vor aus dieser Relativbewegung resultierenden mechanischen Beanspruchung aufgrund Aneinderschleifens oder -stoßen oder dergleichen zu schützen, und/oder zum schützenden Abdichten und Abdecken von Zwischenbereichen zwischen diesen Teilelementen 1, 2 und 5 ist das Schwenktor 100, 200, 300 mit einer Schutzvorrichtung 20 versehen.

Die Schutzvorrichtung 20 umfaßt im Spaltbereich, d.h. im Bereich des Torspaltes 21 zwischen der Zarge 1 und dem Torblatt 2, Dicht- oder Anschlagleisten 22 und 23 und bei der zweiten Ausführungsform 200 des Schwenktores zusätzlich noch eine Abdeckung 60 für das Schwenkhebelwerk 5.

Wie aus den Detailansichten III der Fig. 3 und 12 ersichtlich, ist das Federband 15 selbst mit einem ersten im wesentlichen geradlinigen Abschnitt 74, dessen freies Ende mit dem Hebelarmlager 13 verbunden ist, und einem zweiten im wesentlichen geraden Abschnitt 75, der als Lochband ausgeführt ist und mit einer Reihe von Ösen oder Löchern 76 für einen zum Einstellen der Zugspannung wählbaren Eingriff des oberen Zugankers 18, 18' versehen ist, und einer Stufe 77 dazwischen ausgeführt. Mit der Stufe 77 greift das Federband 15 in Schließlage des Schwenktores 100, 200, 300 bei den in den Fig. 2 und 11 dargestellten Ausführungen um das die Schwenkachse A definierende Schwenkhebellager 78 derart herum, daß das Dehnungsfederelement 14 den Schwenkhebel 7 gerade nach unten beaufschlagt. Das System befindet sich dabei also im oder nahe am oberen Totpunkt. Der hintere Hebelarm 61 wird somit bei geschlossenem Torblatt weder nach vorne noch nach hinten vorgespannt, er verbleibt in seiner instabilen Ruhelage. Der Gewichtsausgleich wird erst bei Bewegen des Torblatts 2 aus seiner Schließstellung heraus richtig aktiv. Diese Einstellung ist für den Motorbetrieb des Schwenktores 100, 200, 300 vorteilhaft, da sich das Tor so durch den Motorantrieb leicht in seine Schließlage bringen und dort halten läßt.

Bei Handbetrieb kann es aber sehr vorteilhaft sein, wenn das Torblatt 2 eine gewisse Vorspannung zu einem leicht geöffneten Zustand hin aufweist. In diesem Fall schwenkt das Torblatt 2 nach Lösen einer Verriegelungsvorrichtung (nicht dargestellt) zunächst ein wenig nach vorne aus seiner Schließstellung hinaus und kann dann leichter geöffnet werden.

Ein wählbares Einstellen einer solchen Vorspannung wird bei dem in Fig. 3 dargestellten Schwenktor 100, 300 durch eine Torvorspannungseinstelleinrichtung 79 an dem Federband 15 ermöglicht. Durch die Torvorspannungseinstelleinrichtung 79 wird das Federband 15 in dem geschlossenen Zustand des Schwenktores 100, 300 in einer nach hinten (in den zu verschließenden Raum hinein) geneigten Stellung gehalten. Das Dehnungsfederelement 14 beaufschlagt dann das Federband 15 nicht nur gerade nach unten, sondern auch mit einer kleinen nach vorne gerichteten Komponente, die über das Federband 15 und den Schwenkhebel 7 auf das Torblatt 2 übertragen wird.

In der gezeigten Ausführungsform umfaßt die Einstelleinrichtung 79 eine in eine zweite, insbesondere mit Gewinde versehenen Öffnung 80 an dem Federband 15, genauer an dem ersten Abschnitt 74 desselben, eingreifende Einstellschraube 85, deren freies Ende in einstellbarer Tiefe an dem Schwenkhebellager 78 des Lagerbockes 11 abstützend angreifen kann.

In weiteren, nicht dargestellten Ausführungsformen umfaßt die Torvorspannungseinstelleinrichtung 79 am Federband 15 befestigbare Untersetzklötzchen oder dergleichen Unterlegungen für die Stufe 77.

In noch weiteren nicht dargestellten Ausführungsformen wird je nachdem, ob Motor- oder Handbetrieb gewünscht wird, das gestufte Federband 15 oder ein gerades oder in geringerem Ausmaß gestuftes Federband eingesetzt.

In den Fig. 9 und 13 ist schließlich eine für den Schutz des Schwenktores 100, 200, 300 beim Transport und zum Schutz vor Quetschungen von Fingern oder dergleichen von Personen, die das Schwenktor beim Transport desselben oder vormontierte Baugruppen des Schwenktores 100, 200. 300 im Zuge dessen Herstellung anfassen, geeignete Transportsicherungseinrichtung 81 gezeigt.

Selbstverständlich sind auch von den gezeigten Darstellungen abweichende Ausführungsformen möglich. Die meisten am Beispiel eines Schwenktores 100, 200, 300 erläuterten Merkmale lassen sich auch bei einem Kipptor verwirklichen, bei dem das Torblatt beim Öffnen nicht aus der Toröffnung herausschwenkt. Sämtliche Merkmale der beschriebenen oder gezeigten Ausführungsformen sind beliebig zu neuen Ausführungsformen miteinander kombinierbar. Viele der hier beschriebenen Grundgedanken sind auch bei Toren anwendbar, die nicht über Kopf bewegt werden und/oder die mehr als ein Torblatt aufweisen.

Wichtige Aspekte des hier beschriebenen Tores werden im folgenden anhand der Darstellung in Fig. 3 noch einmal zusammengefaßt:

Um ein Einblatt-Überkopftor (100, 200, 300) mit einer über ein Hebelwerk (5) wirkenden Gewichtsausgleicheinrichtung (8), die ein Dehnungs- oder Zugfederelement (14) zum Ausgleichen des Torblattgewichts aufweist, wobei das Dehnungsfederelement (14) über ein Federband (15) an einem Hebelarm (61) eines über ein Hebellager (78) schwenkbar gelagerten, andernends mit dem Torblatt (2) verbundenen Hebels (7) des Hebelwerks (5) angelenkt ist, besser an einen Motorbetrieb anpassen zu können, wird vorgeschlagen, daß das Federband (15) derart angeordnet und/oder ausgebildet ist, daß es um das Hebellager (78) herumführbar ist, so daß der Hebel (7) bei geschlossenem Torblatt (2) mit einem durch die oder nahe der Schwenkachse (A) des Hebels (7) vorbei führenden Vorspannkraftfluß beaufschlagbar ist.

### BEZUGSZEICHENLISTE

- 1: Zarge
- 2: Torblatt
- 2a: untere Torblattkante
- 3: Rolle
- 4: Laufschiene
- 5: Schwenkhebelwerk
- 6: seitlicher Zargenholm
- 7: Schwenkhebel
- 8: Gewichtsausgleicheinrichtung
- 9: erstes Ende des Schwenkhebels
- 10: untere Ecke Torblatt
- 11: Lagerbock
- 12: zweites Ende Schwenkhebel
- 13: Hebelarmlager
- 14: Dehnungsfederelement
- 15: Federband
- 16: Schraubenzugfeder
- 16': Schraubenzugfeder
- 17: unterer Zuganker
- 17': unterer Zuganker
- 18: oberer Zuganker
- 18': oberer Zuganker
- 20: Schutzvorrichtung
- 21: Torspalt
- 22: zargenseitige Dichtleiste
- 23: torblattseitige Dichtleiste
- 24: Profilsteg (Trag- oder Stützelement)
- 25: frei endender Profilschenkel (Schutzlippenelement)
- 26: erster Befestigungsabschnitt
- 27: zweiter Befestigungsabschnitt
- 28: Widerhakenelemente
- 29: torblattzugewandte Stirnseite des Zargenholms
- 30: Haltenut
- 31: Innenseite des Zargenholmes
- 32: torblattseitige Innenkante
- 33: Aussparung
- 34: Anschlagblock
- 35: Oberkante des Anschlagblocks
- 36: Anschlagseite
- 37: Ende Dichtlippe
- 38: Absatz an Dichtleiste
- 39: Ausnehmung
- 40: Befestigungsschrauben für Lagerbock
- 41: Befestigungsschrauben für Anschlagblock
- 42: Verdickung
- 43: zentraler Profilsteg (Trag- und Stützelement)
- 44: dritter Befestigungsabschnitt
- 45: Profilschenkel (Schutzlippenelement)
- 46: Innenkante Torblatt
- 47: Innenseite Torblattrand
- 48: Befestigungseinrichtung
- 49: Verschraubung
- 50: Rollenlagerbock
- 51: torblattseitiger Anschlagblock
- 60: Abdeckung (Abdeckschale)
- 61: hinterer Hebelarm
- 62: Kantenbereich
- 63: Schutzleiste (Schutzleistenelement
- 64: Seitenwand
- 65: Hauptkörper (Trag-oder Stützelement)
- 66: Profilsteg
- 67: Öffnungen
- 68: Rasteinrichtung
- 69: erster Aufdrücknippel
- 70: zweiter Aufdrücknippel
- 71: Quersteg
- 72: Schlaufenelement
- 73: erste Öffnung des Federbandes
- 74: erster Abschnitt Federband
- 75: zweiter Abschnitt Federband
- 76: Löcher
- 77: Stufe
- 78: Schwenkhebellager
- 79: Torvorspannungseinstelleinricht ung
- 80: zweite Öffnung des Federbandes
- 81: Transportsicherungseinrichtung
- 82: Transportbügel
- 83: erster Erfassungspunkt
- 84: zweiter Erfassungspunkt
- 85: Einstellschraube
- 86: umfangsmäßig äußere Seite des Zargenholms
- 87: erster Winkelabschnitt
- 88: zweiter Winkelabschnitt
- 89: dritter Winkelabschnitt
- 90: vorderer Hebelarm des Schwenkhebels
- 91: Schraube
- 92: Rastnase
- 93: unterer Querholm
- 94: oberer Querholm
- 95: Einschnitt
- 100: Schwenktor (erste Ausführungsform)
- 200: Schwenktor (zweite Ausführungsform)
- 300: Schwenktor (dritte Ausführungsform)
- A: Schenkachse

## Patentansprüche

1. Einblatt-Überkopftor (100, 200, 300) mit einer über ein Hebelwerk (5) wirkenden Gewichtsausgleicheinrichtung (8), die ein Dehnungs- oder Zugfederelement (14) zum Ausgleichen des Torblattgewichts aufweist, wobei das Dehnungsfederelement (14) über ein Federband (15) an einem Hebelarm (61) eines über ein Hebellager (78) schwenkbar gelagerten, anderenends mit dem Torblatt (2) verbundenen Hebels (7) des Hebelwerks (5) angelenkt ist,
wobei das Federband (15) mit einer Einbuchtung versehen ist, in welcher das Hebellager (78) im Schließzustand des Tores aufnehmbar ist, so dass der Hebel (7) bei geschlossenem Torblatt (2) mit einem durch die oder nahe der Schwenkachse (A) des Hebels (7) vorbei führenden Vorspannkraftfluss beaufschlagbar ist,
und wobei eine Torvorspannungseinstelleinrichtung (79) vorgesehen ist, mit der die Vorspannung des geschlossenen Torblatts (2) aus der Schließlage heraus einstellbar ist,
**dadurch gekennzeichnet,**
**dass** durch die Torvorspannungseinstelleinrichtung (79) die Einbuchtung einstellbar so wieder eliminierbar ist, dass sich das Federband an dem Hebellager abstützt und das Federband (15) selbst durch die Abstützung wie ein Übertragungshebel wirkt.

2. Einblatt-Überkopftor nach Anspruch 1,
**dadurch gekennzeichnet,**
**dass** die Einbuchtung durch eine Stufe (77) oder Abwinklung in dem Federband (15) gebildet ist.

3. Einblatt-Überkopftor nach einem der voranstehenden Ansprüche,
**dadurch gekennzeichnet,**
**dass** die Torvorspannungseinstelleinrichtung (79) eine in der Einbuchtung einstellbar anordenbare Abstützeinrichtung für das Federband (15) aufweist, die das Federband (15) derart an dem Hebellager (78) abstützt, dass es selbst als Übertragungshebel für eine das Torblatt aus seiner Schließlage heraus vorspannende über das Federband (15) auf den Hebel (7) wirkende Vorspannkraftquerkomponente wirkt.

4. Einblatt-Überkopftor nach Anspruch 3,
**dadurch gekennzeichnet,**
**dass** die Abstützeinrichtung durch eine an dem Hebelarmlager (78) oder dem Federband (15) anordenbare Unterlegeinrichtung zum wenigstens teilweise Ausfüllen der Einbuchtung gebildet wird.

5. Einblatt-Überkopftor nach Anspruch 4,
**dadurch gekennzeichnet,**
**dass** die Abstützeinrichtung ein in seiner aus der Einbuchtung zum Hebellager (78) ragenden Länge einstellbares Anschlagstiftelement (85) aufweist.

6. Einblatt-Überkopftor nach Anspruch 5,
**dadurch gekennzeichnet,**
**dass** das Anschlagstiftelement eine in wählbarer Länge in eine Gewindeöffnung (80) in dem Federband (15) einschraub- und festlegbare Einstellschraube (85) ist.

7. Einblatt-Überkopftor nach Anspruch 1 oder 2,
**dadurch gekennzeichnet,**
**dass** die Torvorspannungseinstelleinrichtung (79) wenigstens ein für eine andere Torblattvorspannung sorgendes Austauschfederband aufweist.

## Claims

1. Single leaf up-and-over door (100, 200, 300) having a weight compensating device (8) acting by means of a lever mechanism (5), said device (8) comprising an expansion or tension spring element (14) for counterbalancing the weight of the door leaf, the expansion spring element (14) being jointed, via a flat keep spring (15), to a lever arm (61) of a lever (7) of the lever mechanism (5), said lever being pivotally mounted by means of a lever support (78) and connected to the door leaf (2) at the other end, the flat keep spring (15) being provided with a recess in which the lever support (78) can be accommodated in the closed position of the door, so that when the door leaf (2) is closed the lever (7) can be acted upon by an initial stressing force exerted through or closely adjacent to the pivot axis (A) of the lever (7),
and a door stress adjusting device (79) being provided with which the initial stress of the closed door leaf (2) out of the closed position can be adjusted, **characterised in that** the recess can be adjusted by means of the door stress adjusting device (79) and eliminated so that the flat keep spring is supported on the lever support and the flat keep spring (15) itself acts as a transmission lever through this support.

2. Single leaf up-and-over door according to claim 1, **characterised in that** the recess is formed by a step (77) or angled bend in the flat keep spring (15).

3. Single leaf up-and-over door according to one of the preceding claims, **characterised in that** the door stress adjusting device (79) has a support device for the flat keep spring (15) which is adjustably positionable in the recess, this support device supporting the flat keep spring (15) on the lever support (78) such that it itself acts as a transmission lever for a transverse initial stressing component acting on the lever (7) via the flat keep spring (15) which biases the door leaf out of its closed position.

4. Single leaf up-and-over door according to claim 3, **characterised in that** the support device is formed by an underlay device which can be mounted on the lever arm support (78) or on the flat keep spring (15) in order to at least partly fill the recess.

5. Single leaf up-and-over door according to claim 4, **characterised in that** the support device comprises an abutment pin element (85) which is adjustable in its length projecting from the recess towards the lever support (78).

6. Single leaf up-and-over door according to claim 5, **characterised in that** the abutment pin element is an adjustment screw (85) which can be screwed into a threaded opening (80) in the flat keep spring (15) to a selectable depth and fixed therein.

7. Single leaf up-and-over door according to claim 1 or 2, **characterised in that** the door stress adjusting device (79) has at least one replacement flat keep spring providing a different initial stress on the door leaf.

## Revendications

1. Porte relevable au plafond à panneau unique (100, 200, 300) comprenant un dispositif d'équilibrage du poids (8) agissant par l'intermédiaire d'une tringlerie (5) et qui comprend un élément à ressort d'extension ou à ressort d'extension (14) pour équilibrer le poids du panneau de la porte, l'élément à ressort d'extension (14) étant articulé, par l'intermédiaire d'une bande à ressort (15) à un bras (61) d'un levier (7) de la tringlerie (5) qui est monté pivotant par l'intermédiaire d'un palier de levier (78) et est relié au panneau de porte (2) à son autre extrémité,
la bande à ressort (15) étant munie d'une échancrure qui loge le palier de levier (18) à l'état fermé de la porte, de sorte que, lorsque le panneau de porte (2) est fermé, le levier peut être sollicité avec un flux de force de précontrainte qui passe par l'axe de pivotement (A) du levier (7) ou à proximité de cet axe,
avec un dispositif (79) de réglage de la précontrainte de la porte pour régler la précontrainte du panneau de porte (2) fermé dans le sens qui l'éloigne de la position de fermeture,
**caractérisée en ce qu'**
au moyen du dispositif de réglage de la précontrainte de la porte (79), l'échancrure peut être réglée ou éliminée de telle manière que la bande à ressort prenne appui contre le palier de levier et que la bande à ressort (15) elle-même agisse à la façon d'un levier de transmission sous l'effet de l'appui.

2. Porte relevable au plafond à panneau unique selon la revendication 1,
**caractérisée en ce que**
l'échancrure est formée par un redan (77) ou par un coude de la bande à ressort (15).

3. Porte relevable au plafond à panneau unique selon une des revendications précédentes,
**caractérisée en ce que**
le dispositif (79) de réglage de la précontrainte de porte présente pour la bande à ressort (15) un dispositif d'appui, qui peut être disposé de façon réglable dans l'échancrure, et qui appuie la bande à ressort (15) contre le palier de levier (78) de telle manière qu'il agisse lui-même à la façon d'un levier de transmission pour une composante transversale de force de précontrainte qui précontraint le panneau de porte dans le sens qui tend à l'éloigner de sa position de fermeture et qui agit sur le levier (7) par l'intermédiaire de la bande à ressort (15).

4. Porte relevable au plafond à panneau unique selon la revendication 3,
**caractérisée en ce que**
le dispositif d'appui est formé par un dispositif d'interposition qui peut être agencé sur le palier (78) du bras de levier ou sur la bande à ressort (15), pour combler au moins partiellement l'échancrure.

5. Porte relevable au plafond à panneau unique selon la revendication 4,
**caractérisée en ce que**
le dispositif d'appui présente un élément formant tige de butée (85) qui peut être réglé dans sa longueur qui fait saillie en dehors de l'échancrure en direction du palier de levier (78).

6. Porte relevable au plafond à panneau unique selon la revendication 5,
**caractérisée en ce que**
l'élément formant tige de butée est une vis de réglage (85) qui peut être vissée et bloquée à une longueur pouvant être choisie dans une ouverture filetée (80) de la bande à ressort (15).

7. Porte relevable au plafond à panneau unique selon la revendication 1 ou 2,
**caractérisée en ce que**
le dispositif (79) de réglage de la précontrainte de la porte présente au moins une bande à ressort interchangeable qui donne une autre précontrainte de panneau de porte.
